# FASCICULE DE BREVET EUROPEEN

(11) **EP 3 687 336 B1**
(45) Date de publication et mention de la délivrance du brevet: **20.09.2023**
(21) Numéro de dépôt: 18788819.3
(22) Date de dépôt: 25.09.2018
(51) Int. Cl.: A45D 40/00, A45D 40/18

(54) **DISPOSITIF RECHARGEABLE DE CONDITIONNEMENT D'UN PRODUIT COSMÉTIQUE**
NACHFÜLLBARE VORRICHTUNG ZUM VERPACKEN UND AUFTRAGEN EINES KOSMETIKPRODUKTES
RECHARGEABLE PACKAGING DEVICE FOR A COSMETIC PRODUCT

(30) Priorité: 25.09.2017 FR 1758857
(43) Date de publication de la demande: 05.08.2020
(73) Titulaire: LVMH Recherche, 45800 Saint Jean de Braye (FR)
(72) Inventeur: CHEVALIER, Marc, 95130 Franconville (FR)
(74) Mandataire: Plasseraud IP
(86) Numéro de dépôt international: PCT/FR2018/052362
(87) Numéro de publication internationale: WO 2019/058087

(56) Documents cités:
- WO-A1-2018/115685
- FR-A1- 2 745 276
- FR-A1- 2 786 076
- FR-A1- 2 973 666
- JP-A- 2009 269 629
- JP-B2- 4 248 774
- US-A- 5 938 016

## Description

La présente invention se rapporte à un dispositif rechargeable de conditionnement d'un produit cosmétique et à un contenant amovible destiné à être mis en oeuvre dans un tel dispositif rechargeable. L'invention concerne également une recharge de produit cosmétique et un procédé de remplacement du contenant amovible d'un tel dispositif.

Dans le domaine cosmétique, notamment, les utilisateurs sont particulièrement sensibles à l'esthétique des dispositifs de conditionnement. Cependant, le coût des dispositifs de conditionnement esthétiques est élevé et augmente d'autant le prix des produits cosmétiques vendus sous cette forme dans le commerce.

Une idée est apparue consistant à fournir un dispositif de conditionnement esthétique, incluant un contenant séparé, moins esthétique, mais dont le conditionnement est moins cher. De préférence, le contenant est amovible de manière à pouvoir recharger le dispositif de conditionnement, en replaçant le contenant amovible.

La demande FR-A-2 995 199 décrit par exemple un pot pour produit cosmétique comprenant une coque formant un col délimitant un bord supérieur de la coque, et un insert contenant le produit cosmétique reçu dans la coque. Un couvercle peut être vissé sur un filetage réalisé sur la surface extérieure du col. Cependant, dans ce document, l'insert n'est pas destiné à être remplacé. Par suite, le principal inconvénient de ce pot est de ne pas être rechargeable.

Pour rendre un tel insert amovible, FR-A-2 745 276 suggère de former un petit trou entre le fond de la coque et le logement recevant l'insert, de manière à pouvoir y passer un objet fin et pousser l'insert depuis le dessous.

Cependant, en fonction du matériau dans lequel l'insert est réalisé, l'opération visant à pousser l'insert par en-dessous, peut simplement conduire à déformer l'insert, avec des risques de projections de produit cosmétique. De plus il est nécessaire d'utiliser un outil insérable dans le trou du fond de la coque.

Par ailleurs, la demande TWM365672 décrit un pot comprenant une coque, avec un logement à section non-circulaire, recevant une recharge de produit cosmétique de section complémentaire au logement. Une bague est vissée sur la coque, au-dessus de la recharge, laissant un bord fileté de la recharge faire saillie de la bague. Un couvercle est vissé sur ce bord fileté.

Le pot tel que décrit dans TWM365672 n'est cependant pas très esthétique, un jeu existant entre la bague et le bord fileté de la recharge, pour permettre le passage de ce bord fileté dans l'ouverture formée par la bague.

Un but de l'invention est de proposer un dispositif de conditionnement de produit cosmétique, rechargeable, ne présentant pas au moins certains des inconvénients susmentionnés. En particulier, l'invention vise à proposer un dispositif rechargeable de conditionnement dont le contenant amovible peut aisément être remplacé, tout en assurant une fixation satisfaisante du contenant amovible, notamment quand le couvercle du dispositif de conditionnement est fermé.

À cette fin, l'invention propose un dispositif rechargeable de conditionnement de produit cosmétique d'après la revendication 1 comprenant :
- un contenant amovible contenant du produit cosmétique,
- une coque d'habillage définissant un logement de réception du contenant amovible, le logement de réception du contenant amovible débouchant au niveau d'un débouché dans la coque d'habillage, le contenant amovible étant fixé à la coque d'habillage par emboîtage élastique de reliefs complémentaires, le contenant amovible pouvant être retiré de la coque d'habillage de manière réversible,
- un couvercle apte à obturer le débouché du logement dans la coque d'habillage,
dans lequel le couvercle est apte à être fixé au contenant amovible de manière à verrouiller l'emboîtage élastique des reliefs complémentaires.

Ainsi, avantageusement, une fois le couvercle fixé sur le contenant amovible, il n'est plus possible de retirer le contenant amovible de la coque d'habillage. On évite ainsi toute risque de retrait intempestif du contenant amovible, hors de la coque d'habillage.

Malgré tout, il est demeure possible de remplacer le contenant amovible, en particulier en retirant le couvercle avant de retirer le contenant amovible hors de la coque d'habillage.

Avantageusement, ce retrait du contenant amovible est réversible, c'est-à-dire que le contenant amovible retiré peut à nouveau être fixé à la coque d'habillage par emboîtage élastique de reliefs complémentaires.

Selon des modes de réalisation préférés, le dispositif rechargeable de conditionnement selon l'invention comporte une ou plusieurs des caractéristiques suivantes, prises seules ou en combinaison :
- le couvercle est apte à être directement fixé sur le contenant amovible, de manière à verrouiller l'emboîtage élastique des reliefs complémentaires ;
- le contenant amovible forme un filetage et le couvercle forme un taraudage complémentaire pour que le couvercle soit directement fixé sur le contenant amovible par vissage ;
- le contenant amovible est fixé à la coque d'habillage par l'intermédiaire d'une bague, la bague étant directement fixée sur la coque d'habillage, le contenant amovible étant emboîté élastiquement sur la bague par coopération de reliefs complémentaires de la bague et du contenant amovible ;
- le contenant amovible est directement fixé sur la coque d'habillage par emboîtage élastiques de reliefs complémentaires du contenant amovible et de la coque d'habillage ;
- un des reliefs complémentaires est une rainure et un autre des reliefs complémentaires est une languette présentant un bourrelet adapté à être reçu dans la rainure ;
- le contenant amovible a un fond, et le fond du contenant amovible est conformé pour provoquer un déséquilibre du contenant amovible lorsque le fond du contenant amovible est posé sur un support plan, le fond du contenant amovible étant par exemple formé par un relief saillant, le fond du contenant amovible étant de préférence encore formé par un sommet du relief saillant ;
- le fond est réalisé par une face d'un relief saillant, de préférence plane, le centre de ladite face étant tel que la droite joignant ledit centre avec le centre de gravité du contenant amovible forme un angle non plat avec la direction du poids dudit contenant amovible, lorsque le fond de celui-ci est posé sur un support plan ;
- la coque d'habillage a un fond, le fond de la coque d'habillage étant de préférence en retrait par rapport à une zone d'appui de la coque d'habillage sur un support plan ;
- la coque d'habillage a un trou traversant, débouchant sur le fond de la coque d'habillage, d'une part, et dans le logement de réception du contenant amovible, d'autre part, le diamètre du trou traversant étant de préférence supérieur ou égal à 10 mm, voire supérieur ou égale à 15 mm ;
- la coque d'habillage présente une ouverture opposée au débouché par rapport au logement dans la coque d'habillage, l'ouverture étant de dimensions permettant l'insertion du contenant amovible dans le logement dans la coque d'habillage.
- la bague a au moins une languette, de préférence au moins trois languettes, de préférence encore au moins trois languettes équiréparties angulairement, et le contenant amovible a au moins une rainure adaptée à recevoir des bourrelets de la ou des languettes ;
- le contenant amovible a au moins une languette, de préférence au moins trois languettes, de préférence encore au moins trois languettes équiréparties angulairement, et la coque d'habillage a au moins une rainure adaptée à recevoir des bourrelets de la ou des languettes ;
- le contenant amovible forme un rebord avec une section sensiblement en forme de U, le rebord étant adapté à recouvrir un bord de la coque d'habillage autour du débouché ;
- le couvercle est apte à être fixé sur le contenant amovible par vissage, emboîtage élastique, serrage ou au moyen d'une fixation à baïonnette ;
- le couvercle présente une paroi radialement interne munie d'un pas de vis destiné à coopérer avec un pas de vis complémentaire sur le contenant amovible ;
- le dispositif de conditionnement comprend un joint d'étanchéité de section sensiblement complémentaire à la section de l'orifice du contenant amovible, le joint d'étanchéité étant de préférence fixé sur le couvercle, le joint d'étanchéité obturant l'orifice quand le couvercle est fixé sur le contenant amovible ;
- le dispositif de conditionnement comprend un joint d'étanchéité, de préférence fixé au couvercle, le joint d'étanchéité s'étendant sensiblement selon le contour de l'orifice du contenant amovible, de telle sorte que le joint d'étanchéité soit reçu dans ou autour de l'orifice du contenant amovible quand le couvercle est fixé sur le contenant amovible ;
- le couvercle est en l'un parmi du bois, un matériau céramique, du métal, de la porcelaine, une mousse rigide par exemple type polyuréthane, de la pierre naturelle, de la pierre synthétique, de la poudre de pierre mélangée à un liant, transformée par injection, du cuir, du verre, du cristal, du plastique, notamment du plastique thermodurcissable ou du plastique thermoplastique, et/ou notamment du plastique dépoli et/ou verni et/ou peint et/ou métallisé et/ou galvanisé et/ou muni d'effets visuels, du tissu naturel, ou du tissu synthétique ;
- la coque d'habillage et/ou le couvercle sont translucides, voire transparents ;
- la coque d'habillage est en l'un parmi : du verre, du métal, de la céramique, de la porcelaine, du cristal et du plastique, notamment du Polyméthacrylate de méthyle, du Polystyrène, du Polycarbonate, du polyéthylène téréphtalate, de la résine ionomère comme le copolymère éthylène vinyle connu sous le nom commercial de Surlyn^{®}, de la pierre naturelle, de la pierre synthétique, de la céramique, de la porcelaine, du bois et de l'urée formol ; et
- la bague est en l'un parmi les matériaux suivants : plastique, notamment thermoplastique, copolyesther, polyamide, polyoléfine par exemple polypropylène, polyacétal, ou métal, notamment acier inoxydable ou aluminium.

Selon un autre aspect, l'invention se rapporte à un contenant amovible de produit cosmétique selon la revendication 13 pour un dispositif rechargeable de conditionnement tel que décrit ci-avant dans toutes ses combinaisons, le contenant amovible ayant un fond, un orifice et une paroi latérale entre le fond et l'orifice, dans lequel le contenant amovible est adapté à être fixé à la coque d'habillage par emboîtage élastique de reliefs complémentaires, le contenant amovible pouvant être retiré de la coque d'habillage de manière réversible.

Le contenant amovible est adapté à permettre la fixation d'un couvercle obturant l'orifice, notamment par vissage.

De préférence, le contenant amovible comprend du produit cosmétique, de préférence sous forme de crème, de pâte, de poudre, de gel, de liquide ou de solide monobloc.

De manière préférée, le contenant amovible comprend un opercule obturant l'orifice.

De préférence également, le contenant amovible est en l'un parmi l'aluminium, un alliage d'aluminium, un acier, un verre, un plastique, une céramique, une porcelaine, un carton, notamment un carton vernis, ou un carton multicouche complexé avec d'autres matériaux tels que des feuilles métalliques ou des feuilles plastiques.

Selon un autre aspect, l'invention se rapporte à une recharge de produit cosmétique comprenant un contenant amovible tel que décrit ci-avant dans toutes ses combinaisons et un couvercle, de préférence fixé sur le contenant amovible.

La recharge de produit cosmétique peut comprendre un joint d'étanchéité enserré entre le contenant amovible et le couvercle.

Enfin, selon un autre aspect, l'invention se rapporte à un procédé selon la revendication 16 de remplacement d'un contenant amovible dans un dispositif rechargeable de conditionnement de produit cosmétique tel que décrit ci-avant dans toutes ses combinaisons, le procédé comprenant les étapes consistant à :
- désolidariser le couvercle du dispositif rechargeable ;
- retirer le contenant amovible du dispositif rechargeable ;
- fournir un nouveau contenant amovible ;
- fixer le contenant amovible dans la coque d'habillage, en emboitant les reliefs complémentaires d'emboîtage élastique ; et
- fixer le couvercle du dispositif rechargeable ou un nouveau couvercle sur le contenant amovible, cette fixation du couvercle sur le contenant amovible verrouillant l'emboîtage élastique des reliefs complémentaires d'emboîtage élastique.

L'invention sera mieux comprise de la description qui suit, faite au regard des dessins ci-annexés, parmi lesquels :
- la figure 1 représente une vue éclatée d'un premier exemple de dispositif rechargeable de conditionnement de produit cosmétique ;
- la figure 2 est une vue de dessous en perspective d'un contenant amovible vide, pouvant être mis en oeuvre dans le dispositif rechargeable de conditionnement de produit cosmétique de la figure 1 ;
- la figure 3 représente une coupe longitudinale du dispositif rechargeable de conditionnement de produit cosmétique de la figure 1, sans son couvercle ;
- les figures 4 à 7 illustrent par des vues partielles en coupe, des étapes du montage du contenant amovible de la figure 2 dans le dispositif rechargeable de conditionnement de produit cosmétique de la figure 1 ;
- la figure 8 représente un détail d'une coupe transversale du dispositif rechargeable de conditionnement de produit cosmétique de la figure 1 ;
- la figure 9 représente en perspective une coque d'habillage d'un deuxième exemple de dispositif rechargeable de conditionnement de produit cosmétique sur lequel est fixé un contenant amovible ;
- la figure 10 représente une vue de dessous en perspective d'un contenant amovible vide, pouvant être mis en oeuvre dans le dispositif rechargeable de conditionnement de produit cosmétique selon le deuxième exemple ;
- la figure 11 est une coupe longitudinale de la coque d'habillage et du contenant amovible de la figure 9 ;
- la figure 12 représente un détail du deuxième exemple de dispositif rechargeable de conditionnement de produit cosmétique, vu en coupe longitudinal ;
- la figure 13 représente un détail du deuxième exemple de dispositif rechargeable de conditionnement de produit cosmétique, vu en coupe transversale ;
- la figure 14 représente une vue éclatée d'un troisième exemple de dispositif rechargeable de conditionnement de produit cosmétique ;
- la figure 15 représente le troisième exemple de dispositif rechargeable de conditionnement de produit cosmétique, sans son couvercle, vu en coupe longitudinale ;
- la figure 16 représente le troisième exemple de dispositif rechargeable de conditionnement de produit cosmétique, vu en coupe longitudinale ;
- la figure 17 représente le troisième exemple de dispositif rechargeable de conditionnement de produit cosmétique, vu en coupe transversale ;
- la figure 18 représente un détail du montage d'un contenant amovible sur une coque d'habillage du troisième exemple de dispositif rechargeable de conditionnement de produit cosmétique, vu en coupe longitudinale ;
- la figure 19 est une vue similaire à la figure 18, le couvercle étant monté sur le dispositif rechargeable de conditionnement de produit cosmétique ;
- la figure 20 représente un détail du dispositif rechargeable de conditionnement de produit cosmétique selon le troisième exemple, vu en coupe transversale ;
- la figure 21 est une vue éclatée d'un quatrième exemple de dispositif rechargeable de conditionnement de produit cosmétique ;
- la figure 22 est une vue de face du quatrième exemple de dispositif rechargeable de conditionnement de produit cosmétique ;
- la figure 23 est une vue partiellement arrachée selon le plan XXIII, du quatrième exemple de dispositif rechargeable de conditionnement de produit cosmétique ; et
- la figure 24 représente un détail XXIV de la figure 23.

Dans la suite de la description, les éléments identiques ou de fonction identique portent le même signe de référence. À fin de concision de la présente description, ces éléments ne sont pas décrits en détail dans chaque exemple. Au contraire, seules les différences entre les modes de réalisation sont décrites en détail.

Les figures 1 à 8 illustrent un premier exemple de dispositif rechargeable de conditionnement de produit cosmétique 10 (ci-après dispositif de conditionnement 10). Ce dispositif de conditionnement 10 comporte essentiellement un contenant amovible 12 de produit cosmétique, une coque d'habillage 14 recevant le contenant amovible 12, un couvercle 16 et un joint d'étanchéité 18. Le joint d'étanchéité 18 vise à éviter que le produit cosmétique contenu dans le contenant amovible 12 ne se dessèche.

Plus précisément, la coque d'habillage 14 définit un logement 20 destiné à recevoir au moins en partie le contenant amovible 12. Le logement 20 débouche au niveau d'un débouché 22 dans la coque d'habillage 14. La coque d'habillage 14 forme également un bord 24 autour du débouché 22. La coque d'habillage 14 est ici conformée pour permettre de poser la coque d'habillage 14 en équilibre sur un support plan. Telle qu'illustrée, la coque d'habillage 14 repose sur un tel support plan par une zone d'appui 26 entourant un fond 28, en retrait par rapport à la zone d'appui 26. En variante, le fond 28 n'est pas en retrait par rapport à la zone d'appui 26 mais, au contraire, fait partie de cette zone d'appui 26. La zone d'appui 26 est par exemple à contour fermé, notamment à contour circulaire ou elliptique, ou de toute autre forme. Alternativement, la zone d'appui 26 est formée, comme illustrée, par des pieds séparés de la coque d'habillage 14. Le fond 28 de la coque d'habillage 14 présente éventuellement un trou 30 traversant, débouchant d'une part sur le fond 28, à l'extérieur de la coque d'habillage 14, et, d'autre part, dans le logement 20. Le trou 30 permet avantageusement le passage d'un doigt. Pour ce faire, le trou 30 peut présenter un diamètre d'au moins 10 mm, de préférence d'au moins 15 mm. Selon un mode de réalisation non représenté, le fond 28, plan, de la coque d'habillage 14 est recouvert au moins partiellement par une étiquette, l'étiquette pouvant ou non recouvrir le trou 30. L'étiquette peut par exemple porter toute information relative à la marque du produit et/ou sa composition et/ou son mode d'application et/ou sa date de péremption éventuelle.

Entre la zone d'appui 26 et le bord 24 du débouché 22, la coque d'habillage 14 forme essentiellement une partie basse 32 de forme extérieure sensiblement parallélépipédique, et une partie supérieure 34 de forme tubulaire, formant un col. Bien entendu, cette forme de la coque d'habillage 14 n'est pas limitative, celle-ci pouvant présenter sensiblement toute forme, notamment toute forme visant à assurer l'esthétisme du dispositif de conditionnement 10. Une rainure 36 sensiblement circulaire est réalisée à la base du col 34 de la coque d'habillage 14. Une encoche 38 verticale est également réalisée dans le col 34 de la coque d'habillage 14.

La coque d'habillage 14 est de préférence translucide, voire transparente. Ceci confère à la coque d'habillage 14 et au dispositif de conditionnement 10 un effet esthétique apprécié des utilisateurs. La coque d'habillage 14 peut également être opaque.

La coque d'habillage 14 peut notamment être réalisée en l'un parmi : du verre, du métal, de la céramique, de la porcelaine, du cristal et du plastique, notamment du Polyméthacrylate de méthyle, du Polystyrène, du Polycarbonate, du polyéthylène téréphtalate, de la résine ionomère comme le copolymère éthylène vinyle connu sous le nom commercial de Surlyn^{®}, de la pierre naturelle, de la pierre synthétique, de la céramique, de la porcelaine, du bois et de l'urée formol.

Par ailleurs, le contenant amovible 12 a un fond 40, un orifice 42 et une paroi latérale 44 entre le fond 40 et l'orifice 42. Le fond 40 du contenant amovible 12 a ici la forme d'un téton, sensiblement plat. Par suite, lorsque le contenant amovible 12 est posé le fond 40 sur un support plan, le contenant amovible 12 est en équilibre instable. Ceci rend plus difficile l'utilisation du contenant amovible 12 quand celui-ci n'est pas monté dans la coque d'habillage 14. Ceci est notamment vrai dans le cas où le produit cosmétique contenu dans le contenant amovible est sous forme de poudre, de liquide, de crème, qui ont tendance à couler hors du contenant amovible 12 quand celle-ci n'est pas maintenue à la verticale.

Par ailleurs, la paroi latérale 44 du contenant amovible 12 a, selon l'exemple des figures 1 à 3, une forme sensiblement hémisphérique, évasée vers l'orifice 42. Cependant, d'autres formes de la paroi latérale 44 du contenant amovible 12 sont envisageables. Cependant, la paroi latérale 44 du contenant amovible 12 a, de préférence, une forme évasée depuis le fond 40 jusqu'à l'orifice 42, ceci afin de faciliter l'accès par l'utilisateur à la totalité du produit cosmétique contenu dans le contenant amovible 12.

La paroi latérale 44 du contenant amovible 12 forme ici un rebord 46 autour de l'orifice 42. En d'autres termes, la paroi latérale 44 est repliée autour de l'orifice 42. Le rebord 46 est conformé pour recevoir le col 34 de la coque d'habillage 14. Notamment, la largeur de ce rebord 46 est sensiblement égale à la largeur du col 34 de la coque d'habillage 14. Également, un repli 48 entourant radialement à l'extérieur le rebord 46, est de longueur sensiblement égale à la hauteur du col 34 de la coque d'habillage 14 additionnée à la largeur de la rainure 36 réalisée à la base du col 34. Sur sa face radialement externe, le repli 48 a un filetage 50.

Le repli 48 présente également au moins une languette 52. En l'espèce, le repli 48 présente trois languettes 52. Les languettes 52 sont ici équiréparties angulairement sur le repli 48. Les languettes 52 sont disposées sous le filetage 50, c'est-à-dire entre le filetage 50 et l'extrémité libre 54 du repli 48. Les languettes 52 sont découpées dans le repli 48. En d'autres termes, les languettes 52 sont séparées du reste du repli 48 par deux espaces, disposées de part et d'autre de chacune des languettes 52. À son extrémité inférieure et sur sa face radialement interne, chaque languette 52 a un bourrelet 56, de section sensiblement complémentaire à la section de la rainure 36 à la base du col de la coque d'habillage 14.

Il est enfin prévu, sur la face radialement interne du repli 48, un arrêt 58. L'arrêt 58 est réalisé sous la forme d'un relief saillant depuis la face radialement interne du repli 48, s'étendant principalement selon la direction de l'axe X, médian du dispositif 10 rechargeable de conditionnement de produit cosmétique. L'arrêt 58 est conformé pour être reçu dans l'encoche 38 formée dans le col 34 de la coque d'habillage 14. Cet arrêt 58 peut ainsi permettre une indexation du contenant amovible 12 sur la coque d'habillage 14. En d'autres termes, l'arrêt 58 coopérant avec l'encoche 38, permet de fixer la position angulaire relative du contenant amovible 12 par rapport à la coque d'habillage 14, autour de l'axe X.

Le contenant amovible 12 peut notamment être en aluminium, en alliage d'aluminium, en acier, en verre, en plastique, en céramique, en porcelaine, en carton, notamment en carton vernis ou en carton multicouche complexé avec d'autres matériaux tels que des feuilles métalliques ou des feuilles plastiques. En fonction des matériaux mis en oeuvre, la réalisation du contenant amovible est plus ou moins aisée et donc coûteuse. Des matériaux plus nobles tels que la porcelaine, la céramique ou le verre, peuvent être choisis afin d'assurer un effet esthétique et de qualité apprécié et recherché des utilisateurs. L'utilisation de ces matériaux peut également contribuer à l'effet esthétique du dispositif de conditionnement 10, notamment lorsque la coque d'habillage 14 est translucide ou transparente.

Le contenant amovible 12 peut notamment comprendre du produit cosmétique sous forme de crème, de pâte, de poudre, de gel, de liquide ou de solide monobloc.

Enfin, le couvercle 16 est apte à obturer l'orifice 42 du contenant amovible 12.

Le couvercle 16 présente une paroi externe 60 qui peut prendre toute forme souhaitée, notamment afin d'obtenir un effet esthétique du dispositif de conditionnement 10.

Une paroi interne 62 du couvercle 16 définit une cavité débouchante. Cette paroi interne 62 est munie d'un pas de vis 64. Le pas de vis 64 permet, par coopération avec le filetage 50 sur le repli 48 du contenant amovible 12, de fixer le couvercle 16 sur le contenant amovible 12. De préférence, le couvercle 16 et le contenant amovible 12 sont conformés pour enserrés le joint 18, lorsque le couvercle 16 est fixé sur le contenant amovible 12. Notamment, comme cela est par exemple visible à la figure 5, lorsque le couvercle 16 est fixé sur le contenant amovible 12, le joint 18 est serré entre le fond 66 du couvercle et le rebord 46 du contenant amovible 12, notamment le sommet du rebord 46 du contenant amovible 12.

Le couvercle 16 peut être translucide, voire transparent, ou au contraire opaque.

Le couvercle 16 est par exemple réalisé en l'un parmi du bois, un matériau céramique, du métal, de la porcelaine, une mousse rigide par exemple type polyuréthane, de la pierre naturelle, de la pierre synthétique, de la poudre de pierre mélangée à un liant, transformée par injection, du cuir, du verre, du cristal, du plastique notamment du plastique thermodurcissable, tel l'urée formol, ou du plastique thermoplastique, et/ou notamment du plastique dépoli et/ou verni et/ou peint et/ou métallisé et/ou galvanisé et/ou muni d'effets visuels, du tissu naturel, ou du tissu synthétique, ou tout autre matériau connu pour la réalisation d'un couvercle.

Le dispositif de conditionnement 10 peut être vendu entièrement monté. Alternativement, le dispositif de conditionnement 10 est vendu en kit. Dans ce cas, Le montage d'un tel dispositif de conditionnement 10 peut être réalisé comme suit.

Tout d'abord, comme illustré par les figures 4 à 6, on insert le contenant amovible 12 partiellement dans le logement 20 formé par la coque d'habillage 14. Du fait de cette insertion partielle, les bourrelets 56 à l'extrémité des languettes 52 du contenant amovible 12 ne sont pas emboîtés élastiquement dans la rainure 36 complémentaire réalisée à la base du col 34 de la coque d'habillage 14. Dans cette position, les languettes 52 sont déformées élastiquement. Comme illustré à la figure 6, les bourrelets 56 peuvent être disposés sensiblement en regard de la rainure 36 à la base du col 34 de la coque d'habillage 14. Ainsi, de manière préférée, l'insertion du contenant amovible 12 dans le logement 20 est réalisée sur une longueur suffisamment grande pour que l'arrêt 58 sur la face interne du repli 48 soit reçu dans l'encoche 38 formée dans le col 34 de la coque d'habillage 14.

Ensuite, on pousse le contenant amovible 12 vers la coque d'habillage 14 de manière que les bourrelets 56 soient reçus dans la rainure 36, comme illustré à la figure 6. On permet ainsi l'emboîtage élastique (ou « clipsage ») du contenant amovible 12 sur la coque d'habillage 14. Plus particulièrement on permet la fixation du contenant amovible 12 sur la coque d'habillage par emboîtage élastique des bourrelets 56 des languettes 52 du contenant amovible 12 dans la rainure 36 complémentaire, formée à la base du col 34 de la coque d'habillage 14.

De préférence, dans cette position, les languettes 52 ne sont pas déformées élastiquement.

Enfin, comme illustré à la figure 7, on vient visser le couvercle 16 sur le contenant amovible 12. Le vissage du couvercle 16 sur le contenant amovible permet de verrouiller l'emboîtage élastique du contenant amovible 12 sur la coque d'habillage. En effet, comme cela est particulièrement visible sur les figures 7 et 8, le couvercle 16, vissé sur le contenant amovible 12, empêche toute déformation élastique des languettes 52, visant à retirer les bourrelets 56 des languettes 52 hors de la rainure 36 à la base du col 34 de la coque d'habillage 14. Dans la position du couvercle 16, vissé sur le contenant amovible 14, le repli 48 et les languettes 52 en particulier sont pris en sandwich, de préférence sensiblement sans jeu, entre la paroi interne 62 du couvercle 16 et le col 34 de la coque d'habillage 14.

Il est à noter ici que le vissage du couvercle 60 sur le contenant amovible 12 est facilité du fait que l'arrêt 58 est reçu dans l'encoche 38 dans le col 34 du contenant amovible. Cet arrêt 58 limite ainsi la rotation relative du contenant amovible 12 par rapport à la coque d'habillage 14. Aussi, en tenant la coque d'habillage 14 avec une main, on peut visser le couvercle 16 de l'autre main, sur le contenant amovible 12.

Il est particulièrement intéressant que le couvercle 16 soit fixé sur le contenant amovible 12. En effet, les reliefs de fixation (ici un pas-de-vis, mais d'autres moyens de fixation peuvent être imaginés, notamment des reliefs d'emboîtage élastique, par exemple) peuvent contenir des dépôts de produit cosmétique. En remplaçant le contenant amovible 12 et/ou le couvercle 16, on se débarrasse de ces dépôts de produit cosmétique. En outre, cela permet de commercialiser des recharges composées d'un contenant amovible 12 et d'un couvercle 16, ce qui peut permettre de changer régulièrement de forme de couvercle 16 et donc modifier la forme du dispositif rechargeable de conditionnement de produit cosmétique 10. La forme et/ou la couleur du couvercle peut également être modifiée en fonction du produit cosmétique dans le contenant amovible 12 associé pour former une recharge de produit cosmétique.

Le contenant amovible 12 peut être muni d'un opercule étanche. Cet opercule étanche peut être retiré du contenant amovible 12 avant ou après son insertion dans la coque d'habillage 14. L'opercule, éventuellement muni d'un joint, assure l'étanchéité du contenant amovible 12 avant son ouverture. Avantageusement, l'opercule ne peut pas être remis en place sur le contenant amovible 12 de sorte que le produit cosmétique ne peut pas être conservé, après ouverture, si ce n'est dans le dispositif de conditionnement 10. En effet, seul le dispositif de conditionnement 10 permet de refermer le contenant amovible 12, ouvert, au moyen du couvercle 16, en en assurant une étanchéité convenable, au moyen du joint d'étanchéité 18.

Une fois l'ensemble du contenu du contenant amovible 12 utilisé, l'utilisateur peut retirer le contenant amovible 12 du dispositif de conditionnement 10. Pour retirer le contenant amovible 12, un utilisateur doit préalablement retirer le couvercle 16. Ensuite seulement, l'utilisateur peut retirer le contenant amovible 12. Le retrait du contenant amovible 12 hors de la coque d'habillage 14 peut par exemple être réalisé par poussée sur le contenant amovible 12 à travers l'ouverture 30 dans le fond 28 de la coque d'habillage 14 ou, de préférence en tirant sur le contenant amovible ou sur l'une des pâtes 52 pour faire sortir le bourrelet 56 correspondant de la rainure 36.

De manière intéressante, le retrait du contenant 12 amovible de la coque d'habillage 14 peut être réalisé de manière réversible. En d'autres termes, ce retrait est réalisé sans détérioration du contenant amovible 12 ni de la coque d'habillage 14. Notamment, les pattes 52 ne sont ni déformées plastiquement, ce qui les empêcheraient de reprendre leur forme initiale, ni déchirées. Ces pattes 52 peuvent ainsi permettre de nouveau d'emboîter élastiquement les bourrelets 56 qu'elles portent dans la rainure 36. Le contenant amovible 12 peut ainsi être réutilisé ou monter et démonter plusieurs fois sur une coque d'habillage.

Une fois l'ancien contenant amovible 12 retiré, l'utilisateur peut alors insérer un nouveau contenant amovible 12, en opérant comme décrit précédemment.

Les figures 9 à 13 illustrent une variante 100 du dispositif rechargeable de conditionnement de produit cosmétique 10 selon le premier exemple décrit.

Dans cette variante, les pattes 52 sur le repli 48 de contenant amovible 12 forment non seulement un bourrelet 56 reçu dans la rainure 36 à la base du col 34 de la coque d'habillage, mais aussi un bourrelet 102. Ce bourrelet 102 est orienté radialement vers l'extérieur du contenant amovible 12. Le bourrelet 102 permet, par coopération avec le pas de vis 64 à l'intérieur du couvercle, d'enserrer encore plus intimement les pattes 52 entre le couvercle 18 et le col 34 de la coque d'habillage 14, comme cela est particulièrement visible sur la figure 13. En effet, ce bourrelet 102 orienté radialement vers l'extérieur limite voire annule tout jeu entre le couvercle 16 et la patte 52, au niveau de l'extrémité libre 54 de la patte 52. Ce jeu réduit est notamment visible par comparaison des figures 7 et 12.

Enfin, les figures 14 à 20 illustrent un troisième exemple 200 de dispositif rechargeable de conditionnement de produit cosmétique.

Selon cet exemple, le contenant amovible 12 n'est pas fixé directement sur la coque d'habillage 14. Le contenant amovible 12 est fixé à la coque d'habillage.

Ici, par « directement fixé sur », on entend que la fixation est réalisée au niveau d'au moins une surface du contenant amovible et d'une surface de la coque d'habillage 14 en contact l'une avec l'autre. En d'autres termes, le contenant amovible 12 est directement relié à la coque d'habillage 14. Notamment, dans le cas d'un emboîtage élastique, « directement fixé sur » signifie qu'un relief d'emboîtage élastique est réalisé par le contenant amovible 12 tandis que l'autre relief d'emboîtage élastique est réalisé par la coque d'habillage 14.

« Fixé à » signifie plus largement que bien que le contenant amovible 12 soit rendu solidaire à la coque d'habillage 14, le contenant amovible 12 peut ne pas être directement relié à la coque d'habillage 14. Notamment la fixation peut ne pas être réalisée au niveau de surfaces en contact de la coque d'habillage et du contenant amovible. Il peut cependant y avoir un contact entre le contenant amovible 12 et la coque d'habillage 14, mais ce contact n'est pas de nature à solidariser le contenant amovible 12 et la coque d'habillage 14. Cette solidarisation peut alors être réalisée indirectement, au moyen d'une voire plusieurs pièces intermédiaires.

Ainsi, dans le dispositif rechargeable de conditionnement de produit cosmétique 200 selon les figures 13 à 20, le contenant amovible 12 est fixé à la coque d'habillage 14 par l'intermédiaire d'une bague 202 (ou « frette »). Ici, la bague 202 forme une première couronne 204, de grand diamètre, une deuxième couronne 206 de petit diamètre, et une portion 208 en forme d'anneau qui relie ensemble les première et deuxième couronnes 204, 206. La deuxième couronne 206 s'étend sur sensiblement toute la hauteur de la bague 202. Au contraire, la première couronne 204 s'étend sur une portion seulement de la hauteur de la bague 202. En particulier, la première couronne 204 s'étend sur sensiblement la moitié de la hauteur de la bague 202. La bague 202 a ainsi une section en « h ».

La première couronne 204 forme sur sa face radialement interne des reliefs 210 destinés à être reçus dans des logements 212 complémentaires, réalisés dans le col 34 de la coque d'habillage 14. Il est à noter qu'ici, la coque d'habillage 14 est dépourvue de rainure 36 circulaire à la base du col 34. Les logements 212 peuvent notamment être formés par des méplats 214 ou des renfoncements 216 dans la surface radialement externe du col 34. Les reliefs 210 sur la première couronne 204 peuvent notamment prendre la forme de languettes s'étendant principalement selon une direction radiale.

La bague 202 peut être conformée pour être montée serrée sur le col 34 de la coque d'habillage. La distance radiale entre les première et deuxième couronnes 204, 206 est alors égale voire sensiblement inférieure à l'épaisseur du col 34 de la coque d'habillage 14. La hauteur du col 34 est sensiblement égale à la hauteur de la première couronne 204 de telle sorte que lorsque la bague est montée serrée sur le col 33, le sommet du col 34 est appui sur la portion 208 en forme d'anneau de la bague, tandis que l'extrémité libre de la première couronne 204 est en appui sur la partie de la coque d'habillage 34 à la base du col 34.

La deuxième couronne 206 forme, sur une portion basse destinée à être orientée vers la coque d'habillage 14, des reliefs 218. Comme cela est plus particulièrement visible sur la figure 14, ces reliefs 218 ont une forme sensiblement de demi-disque, dont la base est orientée vers le bas.

La deuxième couronne 206 forme également, sur une portion haute destinée à être orientée à l'opposé de la coque d'habillage 14, des pattes 220. Ces pattes 220 ont un bourrelet 222 orienté radialement vers l'intérieur. Les pattes 220 peuvent être réalisées de manière sensiblement identique aux pattes 52 des premier et deuxième exemples décrits précédemment.

Enfin, dans l'exemple de réalisation des figures 14 à 20, le contenant amovible 12 présente sur sa surface radialement externe des logements 224 de forme sensiblement complémentaires aux reliefs 218 réalisés sur la paroi radialement interne de la portion basse de la première couronne 204.

Le contenant amovible 12 a également sur sa surface radialement externe une rainure 226 circulaire et, entre la rainure circulaire 226 et une extrémité libre 228 de sa surface latérale 44, un pas-de-vis 50 destiné à coopérer avec un pas-de-vis 64 complémentaire du couvercle 16.

Le montage du dispositif rechargeable de conditionnement de produit cosmétique 200 selon la figure 14 peut être réalisé comme suit.

Tout d'abord, on monte la bague 202 sur le col 34 de la coque d'habillage 14. Ce montage peut être réalisé par insertion en force du col 34 de la coque d'habillage 14 dans l'espace délimité par les première et deuxième couronnes 204, 206 et la portion en forme d'anneau 208. Au cours de cette insertion, les reliefs 210 réalisés sur la face radialement interne de la première couronne 204 sont insérés dans les logements 212 réalisés dans la surface radialement externe du col 34 de la coque d'habillage 14. Ainsi, on limite voire on empêche la rotation relative de la bague 202 par rapport à la coque d'habillage. La bague 202 est avantageusement inamovible par rapport à la coque d'habillage 14.

On insert ensuite le contenant amovible 12 dans le logement 20 formé par la coque d'habillage 14 comme illustré à la figure 15. Comme on peut le voir sur cette figure 15, dans cette position les bourrelets 222 des pattes 220 formées par la bague 202 ne sont pas encore reçus dans la rainure 226 formée sur la surface radialement externe de la paroi latérale 44 du contenant amovible 12. Dans cette position, les pattes 220 sont déformées élastiquement.

On pousse alors le contenant amovible 12, pour permettre l'emboîtage élastique du contenant amovible 12 sur la bague 202. En d'autres termes, on pousse le contenant amovible 12 de manière que les bourrelets 222 des pattes 220 formées sur la bague 202 soient reçus dans la rainure 226 sur la paroi latérale 44 du contenant amovible 12. Concomitamment, les reliefs 218 en forme de demi-disque de la face radialement interne de la deuxième couronne 206 de la bague 202, sont reçus dans les logements 224 complémentaires formés dans la paroi latérale 44 du contenant amovible 12. Par suite, la rotation relative du contenant amovible 12 par rapport à la bague 202 est limitée, voire empêchée. On peut également permettre ainsi une indexation du contenant amovible 12 par rapport à la bague, notamment en mettant en oeuvre des logements 224 et des reliefs 218 différents.

Enfin, on visse le couvercle 16 sur le contenant amovible 12. La bague 202 étant déjà solidaire en rotation de la coque d'habillage 14, on peut ainsi plus facilement visser le couvercle 16 sur le contenant amovible 12, en maintenant immobile la coque d'habillage 14.

Une fois le couvercle 16 vissé sur le contenant amovible 12, l'emboîtage élastique des pattes 220 sur le contenant amovible 12 est verrouillé. En effet, comme cela est particulièrement visible sur la figure 20, dans cette position, les pattes 220 sont prises en sandwich entre le couvercle 16 et le contenant amovible 12, de préférence avec un jeu limité voire pas de jeu du tout. La déformation élastique des pattes 220 nécessaire au démontage du contenant amovible 12 est ainsi empêchée.

Le démontage du contenant amovible 12 hors de la coque d'habillage 14 est cependant possible, après retrait du couvercle 16. De préférence, ce retrait du contenant amovible 12 hors de la coque d'habillage 14 est réalisable de manière réversible, c'est-à-dire de telle sorte que le contenant amovible puisse de nouveau être emboîté élastiquement sur une coque d'habillage.

Les figures 21 à 24 illustrent un quatrième exemple 300 de dispositif de conditionnement de produit cosmétique.

Dans ce quatrième exemple 300, le contenant amovible 12 comprend deux portions 302, 304, dont l'une est de dimensions supérieures au débouché 22 du logement 20 dans la coque d'habillage 14. Plus précisément, le contenant amovible 12 comprend une portion inférieure 302, de section transversale supérieure à l'aire du débouché 22 du logement 20 dans la coque d'habillage 14, et une portion supérieure 304, de section transversale sensiblement identique à l'aire du débouché 22 du logement 20 dans la coque d'habillage 14.

La portion inférieure 302 forme un réservoir de produit cosmétique. Cette portion inférieure 302 peut être de forme quelconque, adaptée au logement 20 dans la coque d'habillage 14. La partie inférieure 302 forme ici un épaulement 306 à proximité de la portion supérieure 304. La portion supérieure 304 du contenant amovible 12 a sensiblement la forme d'un col, muni d'une rainure circulaire 308 entourée de deux bourrelets circulaires 310, 312, et d'un filetage 50 au voisinage du débouché du contenant amovible 12.

Pour permettre l'insertion du contenant amovible 12 au moins partiellement dans le logement 20 dans la coque d'habillage 14, la coque d'habillage 14 est munie d'une ouverture 314, opposée au débouché 22 du logement 20 dans la coque d'habillage, de section transversale adaptée à la section transversale de la portion inférieure 302 du contenant amovible 12. Cette ouverture 314 est notamment de section transversale supérieure à la section transversale du débouché 22.

Autour du débouché 22 du logement 20 dans la coque d'habillage 14, la coque d'habillage 14 forme un rebord 316 avec des pattes 318 déformables élastiquement. En l'espèce, le rebord 316 comprend quatre pattes 318, équiréparties angulairement autour du débouché 22 du logement 20 dans la coque d'habillage 14. Les pattes 318 présentent un bourrelet 320 orienté radialement vers l'intérieur. Le bourrelet 320 est de section sensiblement complémentaire à la section de la rainure 308 dans la portion supérieure 304 du contenant amovible 12.

Enfin, dans l'exemple illustré, le couvercle 16 est formé de l'assemblage d'une coque externe 322 et d'une coque interne 324. La coque externe 322 définit la paroi externe 60 du couvercle 16, tandis que la coque interne 324 définit la paroi interne 62 du couvercle 16. Notamment, la coque interne 324 définit un pas de vis 64 adapté à coopérer avec le filetage 50 sur le contenant amovible 12 pour permettre de fixer le couvercle 16 sur le contenant amovible 12 par vissage.

Ce quatrième exemple de réalisation 300 se distingue ainsi des exemples de réalisation décrits précédemment en ce que le contenant amovible 12 est inséré dans la coque d'habillage 14 par une ouverture 314, opposée au débouché 22 du logement 20 dans la coque d'habillage 14, débouché 22 au voisinage duquel le contenant amovible 12 est fixé à la coque d'habillage 14. Ici, le contenant amovible 12 est fixé à la coque d'habillage 14 par emboîtage élastique des pattes 318 de la coque d'habillage 14, dans la rainure 308 sur le contenant amovible 12. Comme précédemment, et comme cela est notamment visible sur la figure 24, une fois le couvercle 16 fixé au contenant amovible 12, les pattes 318 de la coque d'habillage sont prises en sandwich entre la coque interne 324 du couvercle 16 et le contenant amovible 12, limitant voire empêchant la déformation élastique des pattes 318. La fixation du contenant amovible 12 à la coque d'habillage 14 est ainsi verrouillée. Le retrait du couvercle 16 permet cependant de pouvoir déformer à nouveau élastiquement les pattes 318, de manière à retirer les bourrelets 320 sur ces pattes 318, de la rainure 308 dans le contenant amovible. Le contenant amovible 12 est ainsi libéré et peut alors être retiré de la coque d'habillage 14, à travers l'ouverture 314, opposée.

Dans cet exemple de réalisation, il est possible de réaliser la portion inférieure 302 du contenant amovible 12 de toute forme souhaitée, adaptée au logement 20 dans la coque d'habillage 14.

Il est à noter ici que du fait que le contenant amovible 12 n'est pas à symétrie de révolution - la section transversale de la portion inférieure 302 a une forme d'ellipse - et le logement 20 étant de géométrie complémentaire à la portion inférieure 302 du contenant amovible 12 - en l'espèce de section transversale en forme d'ellipse également - le contenant amovible 12 est bloqué en rotation autour de l'axe X, par rapport à la coque d'habillage 14. En d'autres termes, le contenant amovible 12 et la coque d'habillage 14 sont solidaires en rotation autour de l'axe X. Ceci permet notamment de pouvoir visser facilement le couvercle 16 sur le contenant amovible 12, en tenant la coque d'habillage 14, ce qui a pour effet d'empêcher la rotation autour de l'axe X du contenant amovible.

L'invention ne se limite pas aux seuls modes de réalisation décrits ci-avant en regard des figures, mais est, au contraire, susceptible de nombreuses variantes accessibles à l'homme de l'art. Notamment, les caractéristiques des différents modes de réalisation décrits peuvent être combinées dans des modes de réalisation non illustrés sur les figures.

Par ailleurs, la paroi latérale du contenant amovible peut notamment être de forme sensiblement hémi-ellipsoïdale voire même de forme polyédrique.

Le fond 40 de ce contenant amovible peut ne pas être plat. De préférence, le fond 40 du contenant amovible est conformé pour provoquer un déséquilibre du contenant amovible lorsque le fond du contenant amovible est posé sur un support plan. Le fond 40 est par exemple formé par un relief saillant non plat. Alternativement ou au surplus, le fond du contenant amovible est réalisé par une face d'un relief saillant, qui peut être plane, de telle sorte que la droite joignant le centre de la face et le centre de gravité du contenant amovible forme un angle non plat avec la direction du poids dudit contenant amovible, lorsque le fond de celui-ci est posé sur un support plan.

Selon un autre aspect, dans l'exemple illustré par les figures 14 à 20, la bague 202 est fixée sur la coque d'habillage 14 par emmanchement en force. Alternativement, la bague 202 peut être fixée sur la coque d'habillage 14 par collage, soudage ou tout autre moyen connu de l'homme du métier. De préférence, la bague 202 est fixée sur la coque d'habillage 14 de manière durable, de sorte que la bague 202 reste montée sur la coque d'habillage 14 en cas de retrait du contenant amovible 12. Notamment, le démontage de la bague 202 de la coque d'habillage 14 peut nécessiter l'utilisation d'un outil.

Dans les exemples décrits, les reliefs d'emboîtage élastique sont distincts, portés par des pattes distinctes. Il peut être imaginé cependant un exemple avec un seul relief d'emboîtage élastique, respectivement sur la coque d'habillage et sur le contenant amovible, ce relief d'emboîtage élastique pouvant alors être discontinu.

Enfin, le couvercle peut être fixé sur le contenant amovible par vissage, comme dans les exemples décrits précédemment ou, alternativement, par emboîtage élastique, par serrage, par aimantation, au moyen d'une fixation à baïonnette ou par tout autre moyen accessible à l'homme de l'art.

## Revendications

1. Dispositif (10 ; 100; 200; 300) rechargeable de conditionnement de produit cosmétique comprenant :
- un contenant amovible (12) contenant du produit cosmétique,
- une coque d'habillage (14) définissant un logement (20) de réception du contenant amovible (12), le logement (20) de réception du contenant amovible (12) débouchant au niveau d'un débouché (22) dans la coque d'habillage (14), le contenant amovible (12) étant fixé à la coque d'habillage (14) par emboîtage élastique de reliefs complémentaires (52, 36 ; 220, 226 ; 318, 308), le contenant amovible (12) pouvant être retiré de la coque d'habillage (14) de manière réversible,
- un couvercle (16) apte à obturer le débouché (22) du logement (20) dans la coque d'habillage (14),
dans lequel le couvercle (16) est apte à être fixé au contenant amovible (12) de manière à verrouiller l'emboîtage élastique des reliefs complémentaires (52, 36 ; 220, 226 ; 318, 308).

2. Dispositif de conditionnement selon la revendication 1, dans lequel le couvercle (16) est apte à être directement fixé sur le contenant amovible (12) de manière à verrouiller l'emboîtage élastique des reliefs complémentaires (52, 36 ; 220, 226 ; 318, 308), dans lequel, de préférence, le contenant amovible (12) forme un filetage (50) et le couvercle (16) forme un taraudage (64) complémentaire pour que le couvercle (16) soit directement fixé sur le contenant amovible (12) par vissage.

3. Dispositif de conditionnement selon la revendication 1 ou 2, dans lequel le contenant amovible (12) est fixé à la coque d'habillage (14) par l'intermédiaire d'une bague (202), la bague (202) étant directement fixée sur la coque d'habillage (14), le contenant amovible (12) étant emboîté élastiquement sur la bague (202) par coopération de reliefs complémentaires (220, 226) de la bague (202) et du contenant amovible (12), dans lequel, de préférence :
- la bague (202) a au moins une languette (220), de préférence au moins trois languettes (220), de préférence encore au moins trois languettes (220) équiréparties angulairement, et le contenant amovible (12) a au moins une rainure (226) adaptée à recevoir des bourrelets (222) de la ou des languettes (220).; et/ou
- la bague (202) est en l'un parmi les matériaux suivants : plastique, notamment thermoplastique, copolyesther, polyamide, polyoléfine par exemple polypropylène, polyacétal, ou métal, notamment acier inoxydable ou aluminium.

4. Dispositif de conditionnement selon la revendication 1 ou 2, dans lequel le contenant amovible (12) est directement fixé sur la coque d'habillage (14) par emboîtage élastiques de reliefs complémentaires (52, 36 ; 318, 308) du contenant amovible (12) et de la coque d'habillage (14), dans lequel, de préférence,
- le contenant amovible (12) a au moins une languette (52), de préférence au moins trois languettes (52), de préférence encore au moins trois languettes (52) équiréparties angulairement, et la coque d'habillage (14) a au moins une rainure (36) adaptée à recevoir des bourrelets (56) de la ou des languettes (52) ; et/ou
- le contenant amovible (12) forme un rebord (46) avec une section sensiblement en forme de U, le rebord (46) étant adapté à recouvrir un bord (24) de la coque d'habillage (14) autour du débouché (22).

5. Dispositif de conditionnement selon la revendication 3 ou 4, dans lequel un des reliefs complémentaires est une rainure (36 ; 226 ; 308) et un autre des reliefs complémentaires est une languette (52 ; 220 ; 318) présentant un bourrelet (56 ; 222 ; 320) adapté à être reçu dans la rainure (52 ; 220 ; 308).

6. Dispositif selon l'une quelconque des revendications précédentes, dans lequel le contenant amovible (12) a un fond (40), et dans lequel le fond (40) du contenant amovible (12) est conformé pour provoquer un déséquilibre du contenant amovible (12) lorsque le fond (40) du contenant amovible (12) est posé sur un support plan, le fond (40) du contenant amovible (12) étant par exemple formé par un relief saillant, le fond (40) du contenant amovible (12) étant de préférence encore formé par un sommet du relief saillant, dans lequel, de préférence, le fond est réalisé par une face d'un relief saillant, de préférence plane, le centre de ladite face étant tel que la droite joignant ledit centre avec le centre de gravité du contenant amovible (12) forme un angle non plat avec la direction du poids dudit contenant amovible (12), lorsque le fond de celui-ci est posé sur un support plan.

7. Dispositif de conditionnement selon l'une quelconque des revendications précédentes, dans lequel la coque d'habillage (14) a un fond (28), le fond (28) de la coque d'habillage (14) étant de préférence en retrait par rapport à une zone d'appui (26) de la coque d'habillage (14) sur un support plan, dans lequel, de préférence, la coque d'habillage (14) a un trou traversant (30), débouchant sur le fond (28) de la coque d'habillage (14), d'une part, et dans le logement de réception (20) du contenant amovible (12), d'autre part, le diamètre du trou traversant (30) étant de préférence supérieur ou égal à 10 mm, voire supérieur ou égale à 15 mm.

8. Dispositif de conditionnement selon l'une quelconque des revendications 1 à 7, dans lequel la coque d'habillage (14) présente une ouverture (314) opposée au débouché (22) par rapport au logement (20) dans la coque d'habillage (14), l'ouverture (314) étant de préférence de dimensions permettant l'insertion du contenant amovible (12) dans le logement (20) dans la coque d'habillage (14).

9. Dispositif de conditionnement selon l'une quelconque des revendications précédentes, dans lequel le couvercle (16) est apte à être fixé sur le contenant amovible (12) par vissage, emboîtage élastique, serrage ou au moyen d'une fixation à baïonnette, le couvercle (16) présentant de préférence une paroi radialement interne (62) munie d'un pas de vis (64) destiné à coopérer avec un pas de vis complémentaire (50) sur le contenant amovible (12).

10. Dispositif de conditionnement selon l'une quelconque des revendications précédentes, comprenant un joint d'étanchéité (18) de section sensiblement complémentaire à la section de l'orifice (42) du contenant amovible (12), le joint d'étanchéité étant de préférence fixé sur le couvercle (16), le joint d'étanchéité (18) obturant l'orifice (42) quand le couvercle (16) est fixé sur le contenant amovible (12).

11. Dispositif de conditionnement selon l'une quelconque des revendications 1 à 9, comprenant un joint d'étanchéité, de préférence fixé au couvercle (16), le joint d'étanchéité s'étendant sensiblement selon le contour de l'orifice (42) du contenant amovible (12), de telle sorte que le joint d'étanchéité soit reçu dans ou autour de l'orifice (42) du contenant amovible (12) quand le couvercle (16) est fixé sur le contenant amovible (12).

12. Dispositif de conditionnement selon l'une quelconque des revendications précédentes, dans lequel :
- le couvercle (16) est en l'un parmi du bois, un matériau céramique, du métal, de la porcelaine, une mousse rigide par exemple type polyuréthane, de la pierre naturelle, de la pierre synthétique, de la poudre de pierre mélangée à un liant, transformée par injection, du cuir, du verre, du cristal, du plastique, notamment du plastique thermodurcissable ou du plastique thermoplastique, et/ou notamment du plastique dépoli et/ou verni et/ou peint et/ou métallisé et/ou galvanisé et/ou muni d'effets visuels, du tissu naturel, ou du tissu synthétique ; et/ou
- la coque d'habillage (14) et/ou le couvercle (16) sont translucides, voire transparents ; et/ou
- la coque d'habillage (14) est en l'un parmi : du verre, du métal, de la céramique, de la porcelaine, du cristal et du plastique, notamment du Polyméthacrylate de méthyle, du Polystyrène, du Polycarbonate, du polyéthylène téréphtalate, de la résine ionomère comme le copolymère éthylène vinyle connu sous le nom commercial de Surlyn^{®}, de la pierre naturelle, de la pierre synthétique, de la céramique, de la porcelaine, du bois et de l'urée formol.

13. Contenant amovible de produit cosmétique pour dispositif rechargeable de conditionnement selon l'une quelconque des revendications précédentes, le contenant amovible (12) ayant un fond (40), un orifice (42) et une paroi latérale (44) entre le fond (40) et l'orifice (42), dans lequel le contenant amovible (12) est adapté à être fixé à la coque d'habillage (14) par emboîtage élastique de reliefs complémentaires (52, 36 ; 220, 226), le contenant amovible (12) pouvant être retiré de la coque d'habillage (14) de manière réversible, le contenant amovible (12) étant adapté à permettre la fixation d'un couvercle (16) obturant l'orifice (42), notamment par vissage.

14. Contenant amovible selon la revendication 13, dans lequel :
- le contenant amovible comprend du produit cosmétique, de préférence sous forme de crème, de pâte, de poudre, de gel, de liquide ou de solide monobloc ; et/ou
- le contenant amovible comprend un opercule obturant l'orifice (42) ; et/ou
- le contenant amovible (12) est en l'un parmi l'aluminium, un alliage d'aluminium, un acier, un verre, un plastique, une céramique, une porcelaine, un carton, notamment un carton vernis, ou un carton multicouche complexé avec d'autres matériaux tels que des feuilles métalliques ou des feuilles plastiques.

15. Recharge de produit cosmétique comprenant un contenant amovible selon la revendication 13 ou 14 et un couvercle (16), de préférence fixé sur le contenant amovible, la recharge de produit cosmétique comprenant, de préférence encore, un joint d'étanchéité (18) enserré entre le contenant amovible (12) et le couvercle (16).

16. Procédé de remplacement d'un contenant amovible (12) dans un dispositif (10 ; 100 ; 200 ; 300) rechargeable de conditionnement de produit cosmétique selon l'une quelconque des revendications 1 à 12, le procédé comprenant les étapes consistant à :
- désolidariser le couvercle (16) du dispositif rechargeable (10 ; 100 ; 200) ;
- retirer le contenant amovible (12) du dispositif rechargeable (10 ; 100 ; 200) ;
- fournir un nouveau contenant amovible (12) ;
- fixer le contenant amovible (12) dans la coque d'habillage (14), en emboitant les reliefs complémentaires d'emboîtage élastique ; et
- fixer le couvercle (16) du dispositif rechargeable (10 ; 100 ; 200) ou un nouveau couvercle (16), directement sur le contenant amovible (12), cette fixation du couvercle (16) sur le contenant amovible (12) verrouillant l'emboîtage élastique des reliefs complémentaires d'emboîtage élastique.

## Patentansprüche

1. Nachfüllbare Verpackungsvorrichtung (10; 100; 200; 300) für Kosmetikprodukt, aufweisend:
- einen auswechselbaren Behälter (12) mit darin enthaltenem Kosmetikprodukt,
- eine Verkleidungsschale (14), die eine Fassung (20) zum Aufnehmen des auswechselbaren Behälters (12) definiert, wobei die den auswechselbaren Behälter (12) aufnehmende Fassung (20) an einer Ausmündung (22) in der Verkleidungsschale (14) ausmündet, der auswechselbare Behälter (12) durch elastischen Eingriff von komplementären Reliefs (52, 36; 220, 226; 318, 308) an der Verkleidungsschale (14) befestigt ist, der auswechselbare Behälter (12) auf reversible Weise aus der Verkleidungsschale (14) entnommen werden kann,
- einen Deckel (16), der geeignet ist, die Ausmündung (22) der Fassung (20) in der Verkleidungsschale (14) zu verschließen,
in welcher der Deckel (16) geeignet ist, an dem auswechselbaren Behälter (12) befestigt zu werden, um so den elastischen Eingriff der komplementären Reliefs (52, 36; 220, 226; 318, 308) zu verriegeln.

2. Verpackungsvorrichtung nach Anspruch 1,
in welcher der Deckel (16) geeignet ist, an dem auswechselbaren Behälter (12) direkt befestigt zu werden, um so den elastischen Eingriff der komplementären Reliefs (52, 36; 220, 226; 318, 308) zu verriegeln,
in welcher vorzugsweise der auswechselbare Behälter (12) ein Außengewinde (50) bildet und der Deckel (16) ein komplementäres Innengewinde (64) bildet, um den Deckel (16) durch Festschrauben direkt an dem auswechselbaren Behälter (12) zu befestigen.

3. Verpackungsvorrichtung nach Anspruch 1 oder 2,
in welcher der auswechselbare Behälter (12) mittels eines Rings (202) an der Verkleidungsschale (14) befestigt ist, wobei der Ring (202) direkt an der Verkleidungsschale (14) befestigt ist, der auswechselbare Behälter (12) durch Zusammenwirken von komplementären Reliefs (220, 226) des Rings (202) und des auswechselbaren Behälters (12) elastisch an dem Ring (202) im Eingriff ist,
in welcher vorzugsweise:
- der Ring (202) mindestens eine Zunge (220), vorzugsweise mindestens drei Zungen (220), vorzugsweise auch mindestens drei in Winkelrichtung gleichmäßig verteilte Zungen (220), hat und der auswechselbare Behälter (12) mindestens eine Rille (226) hat, die geeignet ist, Wulste (222) der Zunge(n) (220) aufzunehmen; und/oder
- der Ring (202) aus einem der folgenden Materialien ist: Kunststoff, insbesondere Thermoplast, Copolyester, Polyamid, Polyolefin zum Beispiel Polypropylen, Polyacetal, oder Metall, insbesondere Edelstahl oder Aluminium.

4. Verpackungsvorrichtung nach Anspruch 1 oder 2,
in welcher der auswechselbare Behälter (12) durch elastischen Eingriff von komplementären Reliefs (52, 36; 318, 308) des auswechselbaren Behälters (12) und der Verkleidungsschale (14) direkt an der Verkleidungsschale (14) befestigt ist,
in welcher vorzugsweise
- der auswechselbare Behälter (12) mindestens eine Zunge (52), vorzugsweise mindestens drei Zungen (52), vorzugsweise auch mindestens drei in Winkelrichtung gleichmäßig verteilte Zungen (52), hat und die Verkleidungsschale (14) mindestens eine Rille (36) hat, die geeignet ist, Wulste (56) der Zunge/n (52) aufzunehmen; und/oder
- der auswechselbare Behälter (12) einen Rand (46) mit einem im Wesentlichen U-förmigen Querschnitt bildet, wobei der Rand (46) geeignet ist, eine Kante (24) der Verkleidungsschale (14) um die Ausmündung (22) herum zu bedecken.

5. Verpackungsvorrichtung nach Anspruch 3 oder 4, in welcher eines der komplementären Reliefs eine Rille (36; 226; 308) ist und ein anderes der komplementären Reliefs eine Zunge (52; 220; 318) mit einem Wulst (56; 222; 320) ist, der geeignet ist, in die Rille (52; 220; 308) aufgenommen zu werden.

6. Verpackungsvorrichtung nach einem der vorstehenden Ansprüche,
in welcher der auswechselbare Behälter (12) einen Boden (40) hat und der Boden (40) des auswechselbaren Behälters (12) gestaltet ist, um eine Schieflage des auswechselbaren Behälters (12) hervorzurufen, wenn der Boden (40) des auswechselbaren Behälters (12) auf eine ebene Unterlage gestellt wird, wobei der Boden (40) des auswechselbaren Behälters (12) beispielsweise aus einem vorspringenden Relief gebildet ist, der Boden (40) des auswechselbaren Behälters (12) vorzugsweise auch aus einem Scheitel des vorspringenden Reliefs gebildet ist,
in welcher vorzugsweise der Boden aus einer, vorzugsweise ebenen, Fläche eines vorspringenden Reliefs besteht, wobei die Mitte der Fläche derart ist, dass eine Gerade, die die Mitte mit dem Schwerkraftzentrum des auswechselbaren Behälters (12) verbindet, einen nichtgestreckten Winkel mit der Richtung des Gewichts des auswechselbaren Behälters (12) bildet, wenn dessen Boden auf eine ebene Unterlage gestellt ist.

7. Verpackungsvorrichtung nach einem der vorstehenden Ansprüche,
in welcher die Verkleidungsschale (14) einen Boden (28) hat, wobei der Boden (28) der Verkleidungsschale (14) vorzugsweise rückspringend bezüglich einer Auflagezone (26), an der die Verkleidungsschale (14) auf einer ebenen Unterlage aufliegt, ist,
in welcher vorzugsweise die Verkleidungsschale (14) ein durchgehendes Loch (30) hat, das einerseits an dem Boden (28) der Verkleidungsschale (14) und andererseits in die den auswechselbaren Behälter (12) aufnehmende Fassung (20) ausmündet, wobei der Durchmesser des hindurchgehenden Lochs (30) vorzugsweise größer oder gleich 10mm, sogar größer oder gleich 15mm ist.

8. Verpackungsvorrichtung nach einem der Ansprüche 1 bis 7, in welcher die Verkleidungsschale (14) einen Durchlass (314) aufweist, der sich auf der bezüglich der Fassung (20) in der Verkleidungsschale (14) zur Ausmündung (22) entgegengesetzten Seite befindet, wobei der Durchlass (314) vorzugsweise Dimensionen hat, die das Einsetzen des auswechselbaren Behälters (12) in die Fassung (20) in der Verkleidungsschale (14) erlauben.

9. Verpackungsvorrichtung nach einem der vorstehenden Ansprüche, in welcher der Deckel (16) geeignet ist, durch Festschrauben, elastischen Eingriff, Einpassen oder mit Hilfe eines Bajonettverschlusses an dem auswechselbaren Behälter (12) befestigt zu werden, wobei der Deckel (16) vorzugsweise eine radial innere Wand (62) aufweist, die mit einem Schraubengang (64) versehen ist, der mit einem komplementären Schraubengang (50) an dem auswechselbaren Behälter (12) zusammenwirken soll.

10. Verpackungsvorrichtung nach einem der vorstehenden Ansprüche, aufweisend ein Dichtungselement (18) mit einem Querschnitt, der im Wesentlichen komplementär zu dem Querschnitt der Öffnung (42) des auswechselbaren Behälters (12) ist, wobei das Dichtungselement vorzugsweise an dem Deckel (16) befestigt ist, das Dichtungselement (18) die Öffnung (42) verschließt, wenn der Deckel (16) an dem auswechselbaren Behälter (12) befestigt ist.

11. Verpackungsvorrichtung nach einem der Ansprüche 1 bis 9, aufweisend ein vorzugsweise an dem Deckel (16) befestigtes Dichtungselement, wobei das Dichtungselement sich im Wesentlichen gemäß der Kontur der Öffnung (42) des auswechselbaren Behälters (12) erstreckt, so dass das Dichtungselement in der Öffnung (42) des auswechselbaren Behälters (12) oder um die Öffnung (42) des auswechselbaren Behälters (12) herum aufgenommen ist, wenn der Deckel (16) an dem auswechselbaren Behälter (12) befestigt ist.

12. Verpackungsvorrichtung nach einem der vorstehenden Ansprüche, in welcher:
- der Deckel (16) aus einem der folgenden Materialien besteht: Holz, keramisches Material, Metall, Porzellan, Hartschaum zum Beispiel vom Typ Polyurethan, Naturstein, synthetischer Stein, mit einem Bindemittel gemischtes, durch Spritzen umgeformtes Steinpulver, Leder, Glas, Kristallglas, Kunststoff insbesondere duroplastischer Kunststoff oder thermoplastischer Kunststoff, und/oder mattierter und/oder beschichteter und/oder bemalter und/oder metallisierter und/oder galvanisierter und/oder mit visuellen Effekten versehener Kunststoff, natürliches Gewebe oder synthetisches Gewebe; und/oder
- die Verkleidungsschale (14) und/oder der Deckel (16) transluzent, sogar transparent sind; und/oder
- die Verkleidungsschale (14) aus einem der folgenden Materialien besteht: Glas, Metall, Keramik, Porzellan, Kristallglas und Kunststoff insbesondere Polymethylmethacrylat, Polystyrol, Polycarbonat, Polyethylenterephthalat, Harz-Ionomer wie Copolymer-Ethylenvinyl, bekannt unter dem Handelsnamen Surlyn^{®}, Naturstein, synthetischer Stein, Keramik, Porzellan, Holz und Formalin-Harnstoff.

13. Auswechselbarer Kosmetikproduktbehälter für eine nachfüllbare Verpackungsvorrichtung nach einem der vorstehenden Ansprüche, wobei der auswechselbare Behälter (12) einen Boden (40), eine Öffnung (42) und eine Seitenwand (44) zwischen dem Boden (40) und der Öffnung (42) hat, wobei der auswechselbare Behälter (12) geeignet ist, durch elastischen Eingriff von komplementären Reliefs (52, 36; 220, 226) an der Verkleidungsschale (14) befestigt zu werden, der auswechselbare Behälter (12) auf reversible Weise aus der Verkleidungsschale (14) entnommen werden kann, der auswechselbare Behälter (12) geeignet ist, das Befestigen eines die Öffnung (42) verschließenden Deckels (16) insbesondere durch Festschrauben zu erlauben.

14. Auswechselbarer Behälter nach Anspruch 13, in welchem:
- der auswechselbare Behälter ein Kosmetikprodukt aufweist, vorzugsweise in Form von Creme, Paste, Puder, Gel, Flüssigkeit oder einteiligem Feststoff; und/oder
- der auswechselbare Behälter einen die Öffnung (42) verschließenden Deckel aufweist; und/oder
- der auswechselbare Behälter (12) aus einem der folgenden Materialien besteht: Aluminium, Aluminiumlegierung, Stahl, Glas, Kunststoff, Keramik, Porzellan, Karton insbesondere beschichteter Karton oder mehrschichtiger Kartonverbund mit anderen Materialien wie beispielsweise Metallfolien oder Kunststofffolien.

15. Kosmetikprodukt-Nachfüllpackung aufweisend einen auswechselbaren Behälter nach Anspruch 13 oder 14 und einen Deckel (16), der vorzugsweise an dem auswechselbaren Behälter befestigt ist, wobei die Kosmetikprodukt-Nachfüllpackung vorzugsweise auch ein zwischen dem auswechselbaren Behälter (12) und dem Deckel (16) eingepasstes Dichtungselement (18) aufweist.

16. Verfahren zum Ersetzen eines auswechselbaren Behälters (12) in einer nachfüllbaren Verpackungsvorrichtung (10; 100; 200; 300) für Kosmetikprodukt nach einem der Ansprüche 1 bis 12, wobei das Verfahren die folgenden Schritte aufweist:
- Abnehmen des Deckels (16) von der nachfüllbaren Vorrichtung (10; 100; 200);
- Entnehmen des auswechselbaren Behälters (12) aus der nachfüllbaren Vorrichtung (10; 100; 200);
- Bereitstellen eines neuen auswechselbaren Behälters (12);
- Befestigen des auswechselbaren Behälters (12) in der Verkleidungsschale (14) durch In-Eingriff-bringen von elastisch ineinandergreifenden komplementären Reliefs; und
- Befestigen des Deckels (16) der nachfüllbaren Vorrichtung (10; 100; 200) oder eines neuen Deckels (16) direkt an dem auswechselbaren Behälter (12),
wobei dieses Befestigen des Deckels (16) an dem auswechselbaren Behälter (12) den elastischen Eingriff der elastisch ineinandergreifenden komplementären Reliefs verriegelt.

## Claims

1. Refillable device (10; 100; 200; 300) for packaging cosmetic product, comprising:
- a removable container (12) containing cosmetic product,
- an outer casing (14) defining a housing (20) for receiving the removable container (12), the housing (20) for receiving the removable container (12) being open at an outlet (22) in the outer casing (14), the removable container (12) being attached to the outer casing (14) by an elastic interlocking of complementary reliefs (52, 36; 220, 226; 318, 308), the removable container (12) being reversibly removable from the outer casing (14),
- a lid (16) adapted to seal closed the outlet (22) of the housing (20) in the outer casing (14),
wherein the lid (16) is adapted to be attached to the removable container (12) so as to lock in place the elastic interlocking of the complementary reliefs (52, 36; 220, 226; 318, 308).

2. Packaging device according to claim 1, wherein the lid (16) is adapted to be directly attached to the removable container (12) so as to lock in place the elastic interlocking of the complementary reliefs (52, 36; 220, 226; 318, 308) wherein the removable container (12) preferably forms an external thread (50) and the lid (16) forms a complementary internal thread (64) so that the lid (16) is directly attached to the removable container (12) by screwing.

3. Packaging device according to claim 1 or 2, wherein the removable container (12) is attached to the outer casing (14) by means of a ferrule (202), the ferrule (202) being directly attached to the outer casing (14), the removable container (12) elastically interlocking on the ferrule (202) by the engagement of complementary reliefs (220, 226) of the ferrule (202) and removable container (12), wherein preferably
- the ferrule (202) has at least one tongue (220), preferably at least three tongues (220), more preferably at least at least three tongues (220) that are uniformly distributed angularly, and the removable container (12) has at least one groove (226) adapted to receive beads (222) of the tongue or tongues (220); and/or
- the ferrule (202) is of one among the following materials: plastic, particularly thermoplastic, copolyester, polyamide, polyolefin for example polypropylene, polyacetal, or metal, in particular stainless steel or aluminum.

4. Packaging device according to claim 1 or 2, wherein the removable container (12) is directly attached on the outer casing (14) by elastic interlocking of complementary reliefs (52, 36; 318, 308) of the removable container (12) and outer casing (14), wherein, preferably,
- the removable container (12) has at least one tongue (52), preferably at least three tongues (52), more preferably at least three tongues (52) that are uniformly distributed angularly, and the outer casing (14) has at least one groove (36) adapted to receive beads (56) of the tongue or tongues (52); and/or
- the removable container (12) forms a rim (46) having a substantially U-shaped cross-section, the rim (46) being adapted to cover an edge (24) of the outer casing (14) around the outlet (22).

5. Packaging device according to claim 3 or 4, wherein one of the complementary reliefs is a groove (36; 226; 308) and another of the complementary reliefs is a tongue (52; 220; 318) having a bead (56; 222; 320) adapted to be received in the groove (52; 220; 308).

6. Device according to any one of the preceding claims, wherein the removable container (12) has a bottom (40), and wherein the bottom (40) of the removable container (12) is shaped to cause imbalance of the removable container (12) when the bottom (40) of the removable container (12) is placed on a flat support, the bottom (40) of the removable container (12) being formed for example by a protruding relief, the bottom (40) of the removable container (12) preferably further being formed by an apex of the protruding relief, wherein, preferably, the bottom is created by a face of a protruding relief, preferably flat, the center of said face being such that the line joining said center with the center of gravity of the removable container (12) forms a non-straight angle with the direction of the weight of said removable container (12), when the bottom thereof is placed on a flat support.

7. Packaging device according to any one of the preceding claims, wherein the outer casing (14) has a bottom (28), the bottom (28) of the outer casing (14) preferably being recessed with respect to an area of contact (26) of the outer casing (14) bearing on a flat support, wherein, preferably, the outer casing (14) has a through-hole (30) from the bottom (28) of the outer casing (14) and into the receiving housing (20) of the removable container (12), the diameter of the through-hole (30) preferably being greater than or equal to 10 mm, or possibly even greater than or equal to 15 mm.

8. Packaging device according to any one of claims 1 to 7, wherein the outer casing (14) has an opening (314) that is opposite to the outlet (22) with respect to the housing (20) in the outer casing (14), the opening (314) preferably being of dimensions that allow inserting the removable container (12) into the housing (20) in the outer casing (14).

9. Packaging device according to any one of the preceding claims, wherein the lid (16) is adapted to be attached on the removable container (12) by screwing, elastic interlocking, clamping, or by means of a bayonet attachment, wherein the lid (16) preferably has a radially inner wall (62) provided with a thread (64) intended to engage with a complementary thread (50) on the removable container (12).

10. Packaging device according to any one of the preceding claims, comprising a gasket (18) of cross-section substantially complementary to the cross-section of the orifice (42) of the removable container (12), the gasket preferably being attached to the lid (16), the gasket (18) sealing closed the orifice (42) when the lid (16) is attached to the removable container (12).

11. Packaging device according to any one of claims 1 to 9, comprising a gasket, preferably attached to the lid (16), the gasket extending substantially along the edge of the orifice (42) of the removable container (12) such that the gasket is received in or around the orifice (42) of the removable container (12) when the lid (16) is attached to the removable container (12).

12. Packaging device according to any one of the preceding claims, wherein
- the lid (16) is of one among: wood, a ceramic material, metal, porcelain, rigid foam for example polyurethane, natural stone, synthetic stone, stone powder mixed with a binder, injection-molded, leather, glass, crystal, plastic, in particular thermosetting plastic or thermoplastic plastic, and/or in particular plastic that is frosted and/or varnished and/or painted and/or metallized and/or galvanized and/or provided with visual effects, natural fabric, or synthetic fabric; and/or
- the outer casing (14) and/or the lid (16) are translucent, possibly even transparent; and/or
- the outer casing (14) is of one among: glass, metal, ceramic, porcelain, crystal, and plastic, in particular polymethyl methacrylate, polystyrene, polycarbonate, polyethylene terephthalate, ionomer resin such as the ethylene-vinyl copolymer known by the trade name Surlyn^{®}, natural stone, synthetic stone, ceramic, porcelain, wood, and urea-formaldehyde.

13. Removable container for cosmetic product for a refillable packaging device according to any one of the preceding claims, the removable container (12) having a bottom (40), an orifice (42), and a side wall (44) between the bottom (40) and the orifice (42), wherein the removable container (12) is adapted to be attached to the outer casing (14) by the elastic interlocking of complementary reliefs (52, 36; 220, 226), the removable container (12) being reversibly removable from the outer casing (14), wherein the removable container (12) is adapted to allow the attachment of a lid (16) to seal closed the orifice (42), in particular by screwing.

14. Removable container according to claim 13, wherein:
- the removable container comprises cosmetic product, preferably in the form of cream, paste, powder, gel, liquid, or single-unit solid; and/or
- the removable container comprises a membrane seal sealing closed the orifice (42); and/or
- the removable container (12) is of one among: aluminum, an aluminum alloy, steel, glass, plastic, ceramic, porcelain, cardboard, particularly coated cardboard or a multi-ply cardboard coated with other materials such as metal foils or plastic sheets.

15. Cosmetic product refill comprising a removable container according to claim 13 or 14 and a lid (16), preferably attached to the removable container, wherein the cosmetic product refill more preferably comprises a gasket (18) sandwiched between the removable container (12) and the lid (16).

16. Method for replacing a removable container (12) in a refillable device (10; 100; 200; 300) for packaging cosmetic product according to any one of claims 1 to 12, the method comprising the steps of:
- detaching the lid (16) from the refillable device (10; 100; 200);
- removing the removable container (12) from the refillable device (10; 100; 200);
- providing a new removable container (12);
- attaching the removable container (12) in the outer casing (14) by fitting together the elastically interlocking complementary reliefs; and
- attaching the lid (16) of the refillable device (10; 100; 200) or a new lid (16), directly on the removable container (12), this attachment of the lid (16) on the removable container (12) locking in place the elastic interlocking of the elastically interlocking complementary reliefs.
